# EUROPÄISCHE PATENTSCHRIFT

(11) **EP 1 213 411 B1**
(45) Veröffentlichungstag und Bekanntmachung des Hinweises auf die Patenterteilung: **05.09.2007**
(21) Anmeldenummer: 01124483.7
(22) Anmeldetag: 12.10.2001
(51) Int. Cl.: E04G 21/20

(54) **Vorrichtung und Verfahren zum Aufbringen von Dünnbettmörtel**
Device and method for applying thin bed mortar
Dispositif et méthode pour mettre en oeuvre du mortier de collage mince

(30) Priorität: 08.12.2000 DE 10061467
(43) Veröffentlichungstag der Anmeldung: 12.06.2002
(73) Patentinhaber: quick-mix Gruppe GmbH & Co. KG, 49090 Osnabrück (DE)
(72) Erfinder: Hamann, Dietmar, 49078 Osnabrück (DE); Simon, Walter, 56743 Mendig (DE)
(74) Vertreter: Gesthuysen, von Rohr & Eggert

(56) Entgegenhaltungen:
- DE-A- 4 334 096
- FR-A- 2 490 263
- FR-A- 2 638 478
- FR-A- 2 708 653
- GB-A- 753 558
- US-A- 3 135 435
- US-A- 4 043 487

## Beschreibung

Die vorliegende Erfindung betrifft eine Weiterentwicklung der Mörtelauftrags-vorrichtung nach der europäischen Patentanmeldung 01 113 812.0 Veröffentlichungenummer 1 203 858 der Anmelderin. Die vorliegende Erfindung betrifft somit eine Mörtelauftragsvorrichtung zum Aufbringen von Dünnbettmörtel und ein entsprechendes Auftragsverfahren unter Verwendung der Vorrichtung.

Zum Aufbringen von Dünnbettmörtel auf eine Seite von mehreren, nebeneinander angeordneten Steinen, insbesondere Hochlochsteinen, wird die Vorrichtung über die Steine bewegt. Unter Dünnbettmörtel wird auch Schmalfugenmörtel gemäß der deutschen Patentschrift DE 42 18 143 C1 verstanden.

In der älteren europaïschen Anmeldung 01 113 812.0 wird eine Mörtelauftragsvorrichtung mit einer Mörtelwalze beschrieben, die einen Mörtelstreifen einer vorgegebenen Dicke und Breite ohne verstärkende Einlage fertigt, der anschließend wie ein Teppich über die Steine gelegt wird.

Dabei wird die Mörtelauftragswalze, die selbst die zu beschichtenden Steine nicht berührt, durch eine unter dem Mörtelbehälter angeordnete Antriebswalze oder entsprechende Räder angetrieben. Bei Wahl einer geeigneten Übersetzung entspricht die Fördergeschwindigkeit der Mörtelwalze genau der Geschwindigkeit der über die Steine bewegten Vorrichtung, so daß durch die spaltförmige Austragsöffnung in der rückwärtigen Gehäusewand der Vorrichtung exakt die Mörtelmenge austritt, die zum Belegen der Steine mit einer geschlossenen Mörtelschicht nötig ist. Wenn die Antriebswalze stoppt, steht auch die Mörtelwalze still, und es wird kein Mörtel mehr durch die Austragsöffnung gefördert. Dies hat u.a. den Nachteil, daß beispielsweise das letzte Stück einer zu beschichtenden Steinreihe nicht mit dieser Vorrichtung beschichtet werden kann, wenn die Antriebswalze keinen Kontakt mehr zu den zu beschichtenden Steinen hat und dadurch auch die den Mörtelstreifen produzierende Mörtelwalze stillsteht. Das gleiche gilt vor einem Pfeiler oder einer Wand, wenn die Auftragsvorrichtung dagegen stößt. Aber nicht nur in den Mauerendbereichen ist eine solche mechanische Beschichtung nicht möglich, sondern auch beim Aufbau schmaler Pfeiler, weil hier unter Umständen die Antriebswalze an keiner Stelle Kontakt zu den darunterliegenden Steinen hat.

Weil die in der europäischen Patentanmeldung 01 113 812.0 beschriebene Vorrichtung während des Aufbringvorgangs nur auf der Antriebswalze aufliegt und daher hin- und herschwanken kann, muß der die Vorrichtung bedienende Arbeiter während des gesamten Aufbringvorgangs dafür sorgen, daß die Vorrichtung nicht kippt. Aber selbst ein geringes Hin- und Herschwanken der Vorrichtung kann dazu führen, daß der nur einen oder wenige Millimeter dicke Mörtelstreifen zwischen der Austragsöffnung und der Auflage auf den Steinen ein- oder sogar abreißt oder zu dick wird.

Die DE 43 34 096 A1 betrifft eine Auftragsvorrichtung für Mörtel mit einem Vorratsbehälter für Mörtel, der mit einer Auslaßöffnung versehen ist, wobei unterhalb der Auslaßöffnung eine Walze angeordnet ist, an der umlaufende Abstandselemente vorgesehen sind, über welche die Walze auf den Steinen abrollt, so daß der Mörtel nur zwischen den Abstandselementen auf dem Walzenumfang verbleibt und von dort auf die Steine aufgetragen wird. Ein Motorantrieb für die Walze ist nicht vorgesehen.

Die FR 2 708 653 A1 beschreibt eine Vorrichtung zum Verteilen eines zuvor aufgetragenen Mörtels gleich welcher Art. Die Mörtelverteilvorrichtung weist keinen Vorratsbehälter zur Aufnahme von Mörtel auf. Über eine elektrisch angetriebene Verteilwalze kann der zuvor aufgetragene Mörtel auf der Steinoberfläche verteilt werden.

Die aus dem Jahre 1954 datierende britische Patentschrift GB 753 558 beschreibt eine Mörtelauftragsvorrichtung, bei der zu Zwecken des Mörtelauftrags eine Mörtelwalze auf ihren Begrenzungsscheiben und gegebenenfalls vorhandenen Abstandselementen in Verfahrrichtung über die Steine gleitet und dabei den Mörtel aus dem dazwischen und dem Walzenkörper befindlichen Ringraum auf die Steine überträgt und aufdrückt. Ein Motorantrieb der Auftragswalze ist gleichermaßen nicht vorgesehen.

Die FR 2 490 263 A1 betrifft eine Mörtelauftragsvorrichtung mit einem Vorratsbehälter in Form eines Trichters, der an seinem unteren Teil offen ist, um eine Austragsöffnung auszusparen, welche durch eine Klappe verschließbar ist, wobei die Austragsöffnung mit einer rotierbaren Auftragswalze in Verbindung steht, die unmittelbar über die Steine abrollt und auf diese Weise den Mörtel auf die Steine aufdrückt. Ein zusätzliches Antriebsrad für die Mörtelwalze ist nicht vorgesehen. Gleichermaßen ist kein Motorantrieb für die Mörtelauftragswalze vorgesehen.

Die US 4 043 487 A beschreibt eine Vorrichtung zum Auftragen von Mörtel. Über einen Trichter mit zwei Auslaßröhren wird zunächst der Mörtel in Form von zwei Strängen auf der Steinoberfläche aufgetragen, um nachfolgend mit einer Mörtelverteilwalze auf der Steinoberfläche aufgedrückt und verteilt zu werden. Der Vortrieb der Vorrichtung kann über einen Motor erfolgen. Bei dieser Vorrichtung wird der zunächst strangförmig aufgetragene Mörtel nachträglich durch die Walze verteilt und geformt.

Schließlich betrifft die FR 2 641 019 A1 eine motorangetriebene Vorrichtung zum Aufbringen von Mörtel, wobei der aus einem Vorratsbehälter austretende Mörtel als geschlossene Mörtelschicht in Verfahrrichtung hinter der Mörtelauftragsvorrichtung auf die Steine aufgetragen wird, wobei die Formgebung des Mörtelstreifens durch ein an der Auslaßöffnung angeordnetes Formgebungsmittel, nicht aber durch eine Mörtelauftragswalze erfolgt.

Der Erfindung liegt die Aufgabe zugrunde, eine Mörtelauftragsvorrichtung zur Verfügung zu stellen, mit der die genannten Nachteile vermieden werden. Insbesondere soll auch die Beschichtung im Mauerendbereich oder vor Pfeilern ermöglicht, die Handhabung der Vorrichtung auf der Baustelle vereinfacht und der während des Aufbringvorgangs erforderliche Kraftaufwand verringert werden.

Zur Lösung der vorgenannten Aufgabe schlägt die vorliegende Erfindung eine Mörtelauftragsvorrichtung nach Anspruch 1 vor. Weitere, vorteilhafte Ausgestaltungen sind Gegenstand der diesbezüglichen Vorrichtungsunteransprüche.

Weiterer Gegenstand der vorliegenden Erfindung ist ein Verfahren zum Aufbringen von Dünnbettmörtel nach Patentanspruch 15.

Gegenstand der vorliegenden Erfindung - gemäß einem ersten Aspekt der vorliegenden Erfindung - ist somit eine Mörtelauftragsvorrichtung zum Aufbringen von Dünnbettmörtel auf eine Seite von mehreren, nebeneinander angeordneten Hochlochsteinen, die zwecks Aufbringung des Mörtels in einer Verfahrrichtung über die Steine bewegt wird, mit einer Einfüllöffnung und einer Austragsöffnung, wobei die Mörtelauftragsvorrichtung eine umlaufende, die Steine nicht berührende Mörtelwalze und eine Einstellvorrichtung für die Dicke der Mörtelschicht aufweist, wobei zwischen der Mörtelwalze und der Einstellvorrichtung ein Spalt ausgebildet ist, welcher die Austragsöffnung bildet, durch die der Mörtel gepreßt und zu einem Mörtelstreifen geformt wird, welcher der Höhe und Breite des Spaltes entspricht, und wobei die Mörtelauftragsvorrichtung ein im Einsatz die Steine berührendes, mit dem Gehäuse der Mörtelauftragsvorrichtung verbundenes Antriebsrad aufweist, wobei die Mörtelauftragsvorrichtung außerdem einen auskuppelbaren Motor aufweist, so daß die Mörtelwalze sowohl durch den Motor als auch durch das Antriebsrad antreibbar ist, und wobei der fertig geformte Mörtelstreifen in Verfahrrichtung hinter der Austragsöffnung als eine geschlossene Mörtelschicht auf die Steine aufgelegt wird.

Bei der erfindungsgemässen Vorrichtung handelt es sich um eine Mörtelauftragsvorrichtung nach der älteren Anmeldung 01 113 812.0, bei der die die Steine normalerweise nicht berührende Mörtelauftragswalze durch einen Motor angetrieben wird. Dadurch bewegt sich die Mörtelwalze unabhängig von einer Antriebswalze. Mit dem Motorantrieb kann die Mörtelwalze aber auch in sonst unzugänglichen Bereichen den gewünschten Mörtelstreifen durch die Austragsöffnung auf die Steine transportieren.

Statt die Mörtelwalze direkt mit einem Motor anzutreiben, kann dieser auch die Antriebswalze antreiben, die dann wiederum die Mörtelwalze antreibt. Dadurch kann die Mörtelauftragsvorrichtung wie üblich von Hand über die Steine gezogen werden, der Motor ist dabei ausgekuppelt, und erst im

Mauerendbereich wird durch kurzzeitiges Betätigen des Motors auch noch das letzte Stück mit Mörtel beschichtet. Denkbar ist auch, daß der Motor während des gesamten Aufbringvorgangs das Antriebsrad antreibt, wodurch die Bedienung und das Handling der Auftragsvorrichtung auf der Baustelle vereinfacht würden.

Der Motor ist zweckmäßig ein elektrischer Motor. Er kann beispielsweise durch Batterien, Akkumulatoren (Akkus) oder ein Netzkabel mit Strom versorgt werden. Die Verwendung von Akkus hat den Vorteil, daß diese bei Bedarf ausgetauscht und neu aufgeladen werden können. Dabei ist insbesondere an die Verwendung handelsüblicher Akkus, beispielsweise der auf Baustellen üblichen Akkubohrer etc. gedacht.

Im folgenden wird die Erfindung beispielhaft anhand der Zeichnungen verdeutlicht:
- Figur 1: zeigt schematisch eine Variante der erfindungsgemäßen Mörtelauftragsvorrichtung während des Aufbringens
- Figur 2: zeigt verschiedene Varianten von Blechen zur Einstellung der Mörtelstreifenbreite und -dicke

In Figur 1 ist ein Teil einer Wand mit drei nebeneinander angeordneten Hochlochziegeln 3 zu sehen, die für die Aufnahme der nächsten Steinschicht vorbereitet werden. Hierzu wird eine Dünnbettmörtelschicht 2 auf ihre Oberfläche gelegt.

Dazu dient die Mörtelauftragsvorrichtung 1. Sie besteht im wesentlichen aus einem in Seitenansicht trichterförmigen Behälter. Die Vorrichtung 1 weist oben eine rechteckige Einfüllöffnung 5 für Mörtel 2 auf. Sie hat eine Breite, die im wesentlichen der Breite B der Steine 3 entspricht. Ihre Länge L und diese Breite definieren die Größe der Einfüllöffnung 5.

Die Fördergeschwindigkeit der Mörtelwalze 6 entspricht genau der Geschwindigkeit der über die Steine 3 bewegten Vorrichtung 1, so daß durch die spaltförmige Austragsöffnung 4 exakt die Mörtelmenge austritt, die auf den Steinen 3 zur Bildung einer geschlossenen Schicht nötig ist. Die Mörtelwalze 6 verschließt die Vorrichtung 1 unten vollständig und gewährleistet dadurch, daß der Mörtel 2 nur während des Aufbringvorgangs und dann nur durch die dafür vorgesehene Austragsöffnung 4 auf die Steine 3 gelangt. An dem unteren Teil der Rückwand ist ein Einstellblech 9 mit zwei Schrauben befestigt, das zwischen seiner Unterkante und der Mörtelwalze 6 einen schmalen Spalt bildet, der als Austragsöffnung 4 für den Mörtel 2 dient. Der Abstand zwischen der Unterkante des Einstellblechs 9 und der Mörtelwalze 6 ist über die gesamte Breite 2 Millimeter. Werden die beiden Schrauben des Einstellblechs 9 gelockert, so kann die Spalthöhe bis auf 1 Millimeter verringert oder bis auf 5 mm vergrößert werden. Die Unterkante des Einstellblechs 9 ist, was in der Zeichnung nicht dargestellt ist, etwas auswärts gebogen, um den austretenden Dünnbettmörtel 9 zu glätten und etwas zusammenzupressen.

Während des Aufbringvorgangs transportiert die Mörtelwalze 6 die Mörtelmasse 2 immer in den hinteren Bereich des Vorratsbehälters 1 und preßt den Mörtel 2 durch die spaltförmige Austragsöffnung 4, wodurch ein Mörtelstreifen 2 hergestellt wird, der die Breite B der zu beschichtenden Steine hat und bedingt durch die Höhe D_{M} der Austragsöffnung 2 Millimeter dick ist. Damit sich der fertige Mörtelstreifen 2 leicht von der Mörtelwalze 6 ablöst und gleichmäßig auf die Steinoberfläche gleitet, ist unter der Austragsöffnung 4 ein Draht 8 gespannt, der an die Mörtelwalz 6 drückt und damit den Mörtelstreifen 2 von ihr löst.

Weil beim Auflegen des Mörtelteppichs 2 meist schon die Schnur für die Ausrichtung der nächsthöheren Steinreihe gespannt ist und der obere Rand des Mörtelbehälters dagegen stoßen könnte, kann es zweckmässig sein, daß die Breite der Mörtelauftragsvorrichtung 1 in der Nähe des oberen Randes etwas geringer ist, zum Beispiel 2 bis 4 cm geringer als die Breite B der Steine. Aus den gleichen Gründen kann die Gesamthöhe der Mörtelauftragsvorrichtung 1 unter 25 cm gehalten werden. Insbesondere wenn auf der Baustelle neben der Mörtelauftragsvorrichtung nach der älteren Anmeldung 01 113 812.0 noch eine kleinere Mörtelauftragsvorrichtung 1 gemäß der Erfindung zum Belegen kurzer Stücke auch vor Wänden oder Pfeilern vorgesehen ist, kann diese kleiner und leichter sein und es genügt, daß sie einen Mörtelstreifen 2 von nur 12 bis 15 cm Breite auflegen kann. Generell kann die erfindungsgemässe Mörtelauftragsvorrichtung 1 beim Belegen der genannten kurzen Stücke auch quer zur Wand, d.h. quer zur Steinreihe, bewegt werden.

In der seitlichen Durchsicht durch die Vorrichtung 1 gemäß Figur 1 ist die Anordnung der Mörtelwalze 6, des Einstellblechs 9 und des den Mörtelstreifen 2 von ihr ablösenden Drahts 8 zu erkennen. Wird die mit Dünnbettmörtel 2 gefüllte Vorrichtung 1 von Hand in Verfahrrichtung s bewegt, wird durch die Berührung mit den Steinen 3 das Antriebsrad 7 angetrieben, das über die Zahnräder a und b die Mörtelwalze 6 antreibt. Ein nicht dargestellter Motor 11 kann auch über die Zahnräder c und b die Antriebswalze 7 antreiben. Er kann aber auch direkt den Antrieb der Mörtelwalze 6 übernehmen, die dann ihrerseits über die Zahnräder a und b die Antriebswalze 7 bewegt. Die Fördergeschwindigkeit der Mörtelwalze 6 entspricht genau der Geschwindigkeit der über die Steine 3 bewegten Vorrichtung 1, so daß durch die spaltförmige Austragsöffnung 4 exakt die Mörtelmenge austritt, die auf den Steinen 3 zur Bildung einer geschlossenen Schicht nötig ist.

Kommt die Vorrichtung 1 während des Aufbringvorgangs in den Endbereich der Steinreihe, in dem die Antriebswalze 7 die darunterliegenden Steine 3 nicht mehr berührt, so übernimmt ein elektrisch betriebener Motor 11, der über Knopfdruck vom Arbeiter gestartet werden kann, entweder direkt den weiteren Antrieb der Mörtelwalze 6 oder der Antriebswalze 7, die dann ihrerseits die Mörtelwalze 6 bewegt. Der Motor 11 treibt über ein Zahnrad c das Zahnrad b und damit die Antriebswalze 7 an.

In Figur 2 sind mögliche Varianten des Einstellblechs 9 dargestellt, mit deren Hilfe nicht nur die Dicke D_{M} der Mörtelschicht, sondern auch die Breite B_{M} des austretenden Mörtelstreifens 2 eingestellt werden kann. Figur 2a zeigt die einfachste Variante, die durch Höhenverstellung lediglich die Einstellung der Mörtelstreifendicke D_{M} erlaubt. Mit Hilfe des in Figur 2b dargestellten Einstellblechs 9 läßt sich auch die Mörtelstreifenbreite B_{M} einstellen. Im eingebauten Zustand berührt die unterste Kante des Blechs 9 über eine bestimmte Breite die Mörtelwalze 6, so daß an dieser Stelle kein Mörtel 2 austreten kann. Durch den übrigen Bereich wird ein Mörtelstreifen 2 der Breite B_{M} und der Dicke D_{M} gebildet. Figur 2c zeigt eine Variante eines Einstellblechs 9, mit dem zwei Mörtelstreifen 2 der Breite B_{M} und der Dicke D_{M} hergestellt werden können, die beispielsweise nur auf dem äußeren Rand der zu beschichtenden Steine 3 aufgebracht werden.

### Bezugszeichenliste:

- 1: Mörtelauftragsvorrichtung
- 2: Dünnbettmörtel bzw. -mörtelstreifen
- 3: Stein
- 4: Austragsöffnung für Mörtel
- 5: Einfüllöffnung für Mörtel
- 6: Mörtelwalze
- 7: Antriebsrad
- 8: Draht
- 9: Einstellblech
- 10: Stützrad
- 11: Elektromotor
- a: Zahnrad mit Mörtelwalze verbunden
- b: Zahnrad mit Antriebsrad verbinden
- c: Zahnrad mit Motor verbunden
- B: Breite der Steine
- D: Dicke des Mörtelstreifens bzw. Höhe der Austragsöffnung
- L: Länge der Vorrichtung
- s: Verfahrrichtung

## Patentansprüche

1. Mörtelauftragsvorrichtung(1) zum Aufbringen von Dünnbettmörtel (2) auf eine Seite von mehreren, nebeneinander angeordneten Hochlochsteinen (3), die zwecks Aufbringung des Mörtels (2) in einer Verfahrrichtung (s) über die Steine (3) bewegt wird, mit einer Einfüllöffnung (5) und einer Austragsöffnung (4), wobei die Mörtelauftragsvorrichtung (1) eine umlaufende, die Steine (3) nicht berührende Mörtelwalze (6) und eine Einstellvorrichtung (9) für die Dicke (D_{M}) der Mörtelschicht (2) aufweist, wobei zwischen der Mörtelwalze (6) und der Einstellvorrichtung (9) ein Spalt ausgebildet ist, welcher die Austragsöffnung (4) bildet, durch die der Mörtel gepreßt und zu einem Mörtelstreifen (2) geformt wird, welcher der Höhe und Breite des Spaltes entspricht, und wobei die Mörtelauftragsvorrichtung (1) ein im Einsatz die Steine (3) berührendes, mit dem Gehäuse der Mörtelauftragsvorrichtung (1) verbundenes Antriebsrad (7) aufweist, wobei die Mörtelauftragsvorrichtung (1) außerdem einen auskuppelbaren Motor (11) aufweist, so daß die Mörtelwalze (6) sowohl durch den Motor (11) als auch durch das Antriebsrad (7) antreibbar ist, und wobei der fertig geformte Mörtelstreifen (2) in Verfahrrichtung (s) hinter der Austragsöffnung (4) als eine geschlossene Mörtelschicht auf die Steine (3) aufgelegt wird.

2. Mörtelauftragsvorrichtung nach Anspruch 1, **dadurch gekennzeichnet, daß** der Motor (11) direkt oder über das Antriebsrad (7) den Antrieb der Mörtelwalze (6) bewirkt.

3. Mörtelauftragsvorrichtung nach Anspruch 2, **dadurch gekennzeichnet, daß** der Motor (11) das Antriebsrad (7) über Zahnräder (c, b) antreibt.

4. Mörtelauftragsvorrichtung nach einem der Ansprüche 1 bis 3, **dadurch gekennzeichnet, daß** das Antriebsrad (7) die Mörtelwalze (6) über Zahnräder (a, b) antreibt.

5. Mörtelauftragsvorrichtung nach einem der Ansprüche 1 bis 4, **dadurch gekennzeichnet, daß** der Motor (11) ein elektrischer Motor ist.

6. Mörtelauftragsvorrichtung nach einem der Ansprüche 1 bis 5, **dadurch gekennzeichnet, daß** der Motor (11) batteriebetrieben ist.

7. Mörtelauftragsvorrichtung nach einem der Ansprüche 1 bis 6, **dadurch gekennzeichnet, daß** unter dem in Verfahrrichtung (s) vorderen Teil der Mörtelauftragsvorrichtung (1) mindestens ein fest mit dem Gehäuse verbundenes Stützrad oder eine Stützrolle (10) angeordnet ist.

8. Mörtelauftragsvorrichtung nach einem der Ansprüche 1 bis 7, **dadurch gekennzeichnet, daß** die Breite der rechteckigen Einfüllöffnung (5) 2 bis 4 cm geringer ist als die Breite B der Steine (3).

9. Mörtelauftragsvorrichtung nach einem der Ansprüche 1 bis 8, **dadurch gekennzeichnet, daß** die Mörtelauftragsvorrichtung (1) weniger als 25 cm hoch ist und einen Mörtelstreifen (2) von 12 bis 15 cm Breite auflegen kann.

10. Mörtelauftragsvorrichtung nach einem der Ansprüche 1 bis 9, **dadurch gekennzeichnet, daß** in Verfahrrichtung (s) hinter der Austragsöffnung (4) eine Vorrichtung (8) zur Ablösung der Mörtelschicht (2) von der Mörtelwalze (6) angeordnet ist.

11. Mörtelauftragsvorrichtung nach Anspruch 10, **dadurch gekennzeichnet, daß** die den Mörtel (2) ablösende Vorrichtung (8) ein gespannter Draht ist.

12. Mörtelauftragsvorrichtung nach einem der Ansprüche 1 bis 11, **dadurch gekennzeichnet, daß** die Einstellvorrichtung (9) ein Einstellblech ist.

13. Mörtelauftragsvorrichtung nach Anspruch 12, **dadurch gekennzeichnet, daß** das Einstellblech auswärts gebogen ist.

14. Mörtelauftragsvorrichtung nach einem der Ansprüche 1 bis 13, **dadurch gekennzeichnet, daß** ein Teil der unteren Kante der Einstellvorrichtung (9) die Mörtelwalze (6) berührt.

15. Verfahren zum Aufbringen von Dünnbettmörtel (2) in gleichmäßiger Dicke auf eine Seite kurzer Stücke von Steinen (3), insbesondere Hochlochsteinen, auch vor Wänden, **dadurch gekennzeichnet, daß** der Mörtelstreifen (2) mit einer Mörtelauftragsvorrichtung nach den vorherigen Ansprüchen quer zur Steinreihe aufgelegt wird.

## Claims

1. Mortar-applying device (1) for the application of thin-bed mortar (2) to one side of a plurality of adjacent vertically perforated bricks (3), the device being moved over the bricks (3) in a direction of travel (s) for the purpose of applying the mortar (2), and comprising a filling opening (5) and a discharge opening (4), wherein the mortar-applying device (1) has a revolving mortar roller (6) which does not make contact with the bricks (3) and an adjusting device (9) for adjusting the thickness (D_{M}) of the mortar layer (2), wherein a gap is formed between the mortar roller (6) and the adjusting device (9), this gap forming the discharge opening (4) through which the mortar is forced and formed into a mortar strip (2) which corresponds to the height and width of the gap, and wherein the mortar-applying device (1) has a driving wheel (7) which makes contact with the bricks (3) when in use and is connected to the housing of the mortar-applying device (1), wherein the mortar-applying device (1) additionally has a disconnectable motor (11) such that a mortar roller (6) can be driven both by the motor (11) and by the driving wheel (7), and wherein the ready-formed mortar strip (2) is laid as an unbroken mortar layer onto the bricks (3) behind the discharge opening (4) when viewed in the direction of travel (s).

2. Mortar-applying device according to Claim 1, **characterized in that** the motor (11) drives the mortar roller (6) directly or via the driving wheel (7).

3. Mortar-applying device according to Claim 2, **characterized in that** the motor (11) drives the driving wheel (7) via gearwheels (c, b).

4. Mortar-applying device according to one of Claims 1 to 3, **characterized in that** the driving wheel (7) drives the mortar roller (6) via gearwheels (a, b).

5. Mortar-applying device according to one of Claims 1 to 4, **characterized in that** the motor (11) is an electric motor.

6. Mortar-applying device according to one of Claims 1 to 5, **characterized in that** the motor (11) is battery-operated.

7. Mortar-applying device according to one of Claims 1 to 6, **characterized in that** at least one supporting wheel or supporting roller (10) firmly connected to the housing is arranged below the front part of the mortar-applying device (1) when viewed in the direction of travel (s).

8. Mortar-applying device according to one of Claims 1 to 7, **characterized in that** the width of the rectangular filling opening (5) is from 2 to 4 cm less than the width B of the bricks (3).

9. Mortar-applying device according to one of Claims 1 to 8, **characterized in that** the mortar-applying device (1) is less than 25 cm high and can lay a mortar strip (2) of from 12 to 15 cm in width.

10. Mortar-applying device according to one of Claims 1 to 9, **characterized in that** a device (8) for detaching the mortar layer (2) from the mortar roller (6) is arranged behind the discharge opening (4) when viewed in the direction of travel (s).

11. Mortar-applying device according to Claim 10, **characterized in that** the device (8) which detaches the mortar (2) is a taut wire.

12. Mortar-applying device according to one of Claims 1 to 11, **characterized in that** the adjusting device (9) is an adjusting plate.

13. Mortar-applying device according to Claim 12, **characterized in that** the adjusting plate is bent outwards.

14. Mortar-applying device according to one of Claims 1 to 13, **characterized in that** part of the lower edge of the adjusting device (9) makes contact with the mortar roller (6).

15. Method of applying thin-bed mortar (2) in a uniform thickness to one side of short sections of bricks (3), in particular vertically perforated bricks, and in front of walls as well, **characterized in that** the mortar strip (2) is laid transversely with respect to the brick row using a mortar-applying device according to the preceding claims.

## Revendications

1. Dispositif (1) d'application de mortier destiné à appliquer un mortier (2) en lit mince sur une face de plusieurs blocs perforés (3) disposés les uns à côté des autres et qui, pour l'application du mortier (2), est déplacé sur les blocs (3) dans une direction de déplacement (s), avec une ouverture de remplissage (5) et une ouverture d'extraction (4), le dispositif (1) d'application de mortier présentant un cylindre périphérique à mortier (6) non en contact avec les blocs (3) et un dispositif (9) d'ajustement de l'épaisseur (D_{M}) de la couche de mortier (2), tandis qu'entre le cylindre (6) à mortier et le dispositif d'ajustement (9) est formé un interstice qui forme l'ouverture d'extraction (4) par laquelle le mortier est refoulé et transformé en une bande (2) de mortier qui correspond à la hauteur et à la largeur de l'interstice, le dispositif (1) d'application de mortier présentant une roue d'entraînement (7) reliée au boîtier du dispositif (1) d'application de mortier et en contact avec les blocs (3) en utilisation, le dispositif (1) d'application de mortier présentant en outre un moteur (11) apte à être désaccouplé de telle sorte que le cylindre (6) à mortier puisse être entraîné à la fois par le moteur (11) et par la roue d'entraînement (7), la bande de mortier (2) terminée étant appliquée en aval de l'ouverture d'application (4) dans la direction de déplacement (s) sous la forme d'une couche fermée de mortier sur les blocs (3).

2. Dispositif (1) d'application de mortier selon la revendication 1, **caractérisé en ce que** le moteur (11) entraîne le cylindre (6) à mortier directement ou par l'intermédiaire de la roue d'entraînement (7).

3. Dispositif (1) d'application de mortier selon la revendication 2, **caractérisé en ce que** le moteur (11) entraîne la roue d'entraînement (7) par l'intermédiaire de pignons dentés (c, b).

4. Dispositif (1) d'application de mortier selon l'une des revendications 1 à 3, **caractérisé en ce que** la roue d'entraînement (7) entraîne les cylindres (6) à mortier par des pignons dentés (a, b).

5. Dispositif (1) d'application de mortier selon l'une des revendications 1 à 4, **caractérisé en ce que** le moteur (11) est un moteur électrique.

6. Dispositif (1) d'application de mortier selon l'une des revendications 1 à 5, **caractérisé en ce que** le moteur (11) est alimenté par batterie.

7. Dispositif (1) d'application de mortier selon l'une des revendications 1 à 6, **caractérisé en ce qu'**au moins une roue de soutien solidaire du boîtier ou un galet de soutien (10) sont disposés en dessous de la partie du dispositif (1) d'application de mortier situé en amont dans la direction de déplacement (s).

8. Dispositif (1) d'application de mortier selon l'une des revendications 1 à 7, **caractérisé en ce que** la largeur de l'ouverture rectangulaire de remplissage (5) est de 2 à 4 cm plus petite que la largeur B des blocs (3).

9. Dispositif (1) d'application de mortier selon l'une des revendications 1 à 8, **caractérisé en ce que** le dispositif (1) d'application de mortier a une hauteur inférieure à 25 cm et peut déposer une bande de mortier (2) d'une largeur de 12 à 15 cm.

10. Dispositif (1) d'application de mortier selon l'une des revendications 1 à 9, **caractérisé en ce qu'**en amont de l'ouverture de sortie (4) dans la direction de déplacement (s) est disposé un dispositif (8) qui détache la couche de mortier (2) du cylindre (6) à mortier.

11. Dispositif (1) d'application de mortier selon la revendication 10, **caractérisé en ce que** le dispositif (8) qui détache le mortier (2) est un fil tendu.

12. Dispositif (1) d'application de mortier selon l'une des revendications 1 à 11, **caractérisé en ce que** le dispositif d'ajustement (9) est une tôle d'ajustement.

13. Dispositif (1) d'application de mortier selon la revendication 12, **caractérisé en ce que** la tôle d'ajustement est courbée vers l'extérieur.

14. Dispositif (1) d'application de mortier selon l'une des revendications 1 à 13, **caractérisé en ce qu'**une partie du bord inférieur du dispositif de réglage (9) est en contact avec le cylindre (6) à mortier.

15. Procédé d'application de mortier (2) en lit mince d'épaisseur uniforme sur un côté de courts morceaux de blocs (3), en particulier de blocs perforés, également en avant de parois, **caractérisé en ce que** la bande de mortier (2) est appliquée transversalement par rapport à la série de blocs à l'aide d'un dispositif d'application de mortier selon les revendications précédentes.
